# FASCICULE DE BREVET EUROPEEN

(11) **EP 3 022 519 B1**
(45) Date de publication et mention de la délivrance du brevet: **06.12.2017**
(21) Numéro de dépôt: 14739553.7
(22) Date de dépôt: 13.06.2014
(51) Int. Cl.: F42B 12/74, F42B 8/10, F42B 7/10, F42B 14/06, F42B 10/16

(54) **PROJECTILE, EN PARTICULIER MUNITION, POUR LANCEUR DE DEFENSE**
GESCHOSS, INSBESONDERE MUNITION, FÜR EINE VERTEIDIGUNGSABSCHUSSVORRICHTUNG
PROJECTILE, IN PARTICULAR AMMUNITION, FOR A DEFENSE LAUNCHER

(30) Priorité: 18.07.2013 FR 1301715; 17.03.2014 FR 1452183
(43) Date de publication de la demande: 25.05.2016
(73) Titulaire: Guillerm, Gaël, 56850 Caudan (FR)
(72) Inventeur: Guillerm, Gaël, 56850 Caudan (FR)
(74) Mandataire: Nony
(86) Numéro de dépôt international: PCT/IB2014/062206
(87) Numéro de publication internationale: WO 2015/008175

(56) Documents cités:
- WO-A1-91/13313
- WO-A1-2006/111719
- FR-A1- 2 103 539
- US-A- 3 952 662
- US-A- 5 652 407
- US-A1- 2005 155 511
- US-A1- 2006 201 374

## Description

### Domaine technique

La présente invention concerne un projectile, en particulier munition, pour lanceur de défense, c'est-à-dire un projectile destiné à mettre hors de combat un adversaire sans risque majeur de blessure mortelle.

Par « lanceur de défense » au sens de la présente invention, on entend une arme moins-létale, également appelée sub-létale ou à létalité réduite ou encore incapacitante, c'est-à-dire une arme conçue pour que la cible ne soit pas tuée ou blessée lourdement.

Ce type d'arme est principalement utilisé pour le maintien de l'ordre dans la dispersion d'émeutes et l'autodéfense. Selon la définition officielle donnée par le département de la défense des États-Unis d'Amérique, des armes moins-létales sont des systèmes d'armes explicitement conçus et principalement utilisés pour neutraliser des personnes ou du matériel, tout en minimisant les accidents mortels ou encore les blessures permanentes à ces mêmes personnes ainsi que et les dommages indésirables à son intégrité et à son environnement.

La présente invention vise à la fois à diminuer les risques de blessures irréversibles susceptibles d'être causés par un projectile moins-létal et à proposer un projectile moins-létal qui soit de dimensions réduites comparativement aux projectiles moins-létaux selon l'état de l'art et ce, afin d'augmenter le nombre des projectiles moins létaux à disposition dans un lanceur ou arme et en particulier dans un chargeur.

### État de la technique

Les projectiles ou munitions qualifiées de « moins-létaux » sont utilisés par les forces de l'ordre pour faire cesser les troubles sur la voie publique, notamment lors de manifestations agitées ou d'émeutes.

On connaît actuellement dans l'état de la technique un premier type de projectiles: ces projectiles, tirés en direction de la foule mais vers le ciel, libèrent des gaz suffocants ou irritants afin de provoquer la dispersion des manifestants.

Ce premier type de projectiles a pour inconvénient de libérer leur substance dans un espace très large, du fait de la nature du tir et donc d'incommoder un grand nombre de personnes se trouvant sur les lieux parmi lesquelles figurent parfois des personnes non impliquées dans les troubles, ou bien même les forces de l'ordre lorsqu'elles reprennent possession du terrain occupé précédemment par les manifestants au moment du tir et dont l'air est largement chargé des gaz.

On connaît un deuxième type de projectile destiné aux opérations de maintien de l'ordre ou à la maîtrise d'individus : ces projectiles dits de neutralisation peuvent être de formes diverses, telles que sphériques ou sous forme de bâton, et sont en général en caoutchouc ou matériaux équivalents. Ces projectiles sont destinés à être tirés en tir tendu sur des manifestants afin de les neutraliser par l'effet de choc produit par le projectile du fait de la transformation de son énergie cinétique lors du contact sur la cible.

La charge propulsive d'une munition qui intègre initialement un tel projectile est adaptée en théorie pour que l'impact du projectile sur le manifestant ne crée que des meurtrissures sans danger pour la vie de celui-ci.

De fait, la létalité ou la capacité invalidante de ces munitions supposées moins-létales connues a malheureusement été démontrée et s'est traduite par des décès ou par la perte d'un oeil de personnes ou dans une moindre mesure par des séquelles importantes.

En réalité, si l'énergie cinétique d'un projectile réellement dissipée dans une cible lors d'un choc est un paramètre indiscutable, les dimensions du projectile sont également un paramètre important afin qu'il ne puisse pénétrer sans dégât irréversible une partie d'un être humain, telle qu'un oeil.

C'est pourquoi, il a déjà été proposé, des projectiles de forme et/ou à grande déformabilité avec un diamètre à l'impact supérieur à celui d'un globe oculaire, c'est-à-dire typiquement supérieur ou égal à 40 mm. Typiquement, ces projectiles sont réalisés par moulage d'une mousse thermoplastique et ont une forme essentiellement cylindrique dont la longueur est de l'ordre de 50 à 70mm et dont le diamètre est de l'ordre de 40 mm, avec une portion d'extrémité avant en forme de calotte hémisphérique.

Autrement dit, ces projectiles présentent des dimensions initiales importantes, supérieures aux calibres usuels des armes létales, ce qui implique la réalisation d'une arme ou d'un lanceur également de dimensions importantes et qui ne peut tirer qu'un seul ou au mieux deux projectiles avant de devoir être rechargé. On peut citer ici le lanceur de balle de défense de diamètre égal à 44 mm commercialisé sous la dénomination « Flash-ball ». Enfin, certains projectiles à létalité réduite de forme cylindrique sont connus de l'état de la technique, notamment ceux présentés dans US 5,652,407. Ces derniers sont potentiellement capables de basculer en vol, cependant ils ne permettent pas de maximiser à coup sûr la surface d'impact avec la cible. Il existe donc un besoin pour améliorer les projectiles moins-létaux, en particuliers les munitions moins-létales, pour lanceurs de défense, notamment en vue de réduire leurs dimensions et de diminuer les risques de blessures irréversibles qu'ils sont susceptibles de causer.

Le but général de l'invention est de répondre en partie à ce besoin.

### Exposé de l'invention

Pour ce faire, l'invention a pour objet, selon une première alternative, un projectile, en particulier munition, pour lanceur de défense, comprenant un corps de forme allongée selon un axe central longitudinal (X), dont la surface externe est en matériau(x) déformable(s) adapté(s) pour absorber l'énergie d'un impact sur une cible, le corps comportant une portion centrale et deux portions d'extrémité s'étendant chacune vers l'extérieur à partir de ladite portion centrale et reliées chacune à la portion centrale, chacune des portions d'extrémité ayant une ou plusieurs sections transversales supérieure(s) à celle de la portion centrale.

Par « section transversale », on entend la section du corps considérée orthogonalement à l'axe longitudinal du projectile.

Le projectile est de préférence une pièce monobloc et les deux portions d'extrémité sont identiques.

Le basculement du projectile selon l'invention peut être accéléré par une excroissance sur chaque portion d'extrémité et qui s'étend vers l'extérieur selon l'axe longitudinal.

L'excroissance peut être constituée par un méplat sur une section cylindrique ou par une lèvre faisant saillie vers l'extérieur.

L'invention a pour également pour objet, selon une première alternative, un projectile, en particulier munition, pour lanceur de défense, comprenant un corps de forme allongée selon un axe central longitudinal (X), dont la surface externe est en matériau(x) déformable(s) adapté(s) pour absorber l'énergie d'un impact sur une cible, le corps comportant une portion centrale et deux portions d'extrémité s'étendant chacune vers l'extérieur à partir de ladite portion centrale et reliées chacune à la portion centrale, chacune des portions d'extrémité ayant une section transversale égale à celle de la portion centrale, chaque portion d'extrémité présentant une excroissance qui s'étend vers l'extérieur selon l'axe longitudinal.

Selon l'invention, on définit un projectile dont les portions d'extrémité élargies et/ou les excroissances créent un grand bras de levier pour la pression aérodynamique qui s'exerce dessus en sortie d'arme ou de lanceur et fait ainsi basculer le projectile, ou autrement dit lui fait faire une rotation autour de son centre d'inertie. On précise ici que ce basculement ou rotation ne doit pas être confondu avec la rotation à vitesse élevée autour de son axe longitudinal que l'on peut faire subir à un projectile selon l'état de l'art, notamment grâce à un tube en rayé en hélice.

Par conséquent, lors de sa balistique extérieure, c'est-à-dire à la sortie du canon d'une arme ou d'un lanceur, le projectile selon l'invention bascule autour de son centre d'inertie puis se stabilise avec sa longueur orthogonale à sa trajectoire, c'est-à-dire parallèlement à la cible, et vient donc impacter celle-ci selon cette longueur, c'est-à-dire selon sa plus grande dimension.

Ainsi, grâce à l'invention, on obtient ainsi un projectile dont la surface d'impact est importante car définie par sa longueur, ce qui permet de réduire les risques de pénétration et de blessures sur une personne, comparativement à une balle ou bille selon l'état de l'art qui présentera toujours une surface d'impact primaire (contact avec la cible) égale à son diamètre, sans parler de la déformation limitée de sa structure (surface d'impact secondaire). Dans l'exemple d'une balle tirée par le lanceur selon l'état ed l'art dénommé « Flash-ball », celle-ci est réalisée en mousse, ce qui peut provoquer lors d'un impact sur une cible vivante un phénomène dit de cavitation, c'est-à-dire une forte pénétration et occupation de l'espace laissé par le recul du globe oculaire par la balle en mousse, et un phénomène de rebond avec des dommages collatéraux non souhaités.

Et, du fait, que le projectile est initialement mis en place dans une arme ou lanceur de défense de sorte à ce que son calibre soit défini par sa section transversale la plus large, on peut dimensionner ledit calibre selon des calibres standards inférieurs à 44 mm. Autrement dit, on peut loger dans une arme ou lanceur de défense plus d'un projectile selon l'invention, en particulier on peut charger un chargeur avec un nombre conséquent de projectiles.

Les sections transversales des portions centrale et d'extrémité sont de préférence des sections circulaires. Le projectile est de préférence symétrique par rapport à un plan de symétrie orthogonal à l'axe longitudinal.

Bien que le(s) matériau(x) constitutif(s) de la surface externe du corps est (sont) choisi(s) et dimensionné pour absorber l'énergie de l'impact sur la cible le plus longtemps possible, on dimensionne la rigidité du corps du projectile selon l'invention afin d'éviter toute déformation en vol qui nuirait à la précision du tir.

Les caractéristiques mécaniques et des matériaux du projectile selon l'invention peuvent varier suivant les effets souhaités et les armes ou lanceurs utilisés.

Avantageusement, le projectile comprend un lest agencé dans la portion centrale du corps. Cela permet de stabiliser le projectile durant sa trajectoire avant l'impact.

Selon une variante avantageuse, le projectile comprend, sur au moins une de ses portions d'extrémité, un trou borgne s'étendant vers la portion centrale et adapté pour loger un pion de maintien d'un dispositif de calage formant bourre d'une munition.

Selon une autre variante avantageuse, le corps est constitué d'un noyau en matériau rigide et d'une enveloppe en matériau(x) déformable(s) adapté(s) pour absorber l'énergie d'un impact sur une cible, le plus longtemps possible, l'enveloppe surmoulant le noyau. La longueur du noyau et la densité du noyau et de l'enveloppe sont à définir en fonction de la force d'impact recherchée sur la cible et de la quantité d'énergie à absorber.

Le noyau peut être en métal, exemple en plomb ou en une ou mélange de matières plastiques rigides, de préférence chargées et densifiées.

L'enveloppe peut être une mousse d'aluminium ou une matière plastique alvéolaire recouverte ou non d'une pellicule. Quel que soit le matériau choisi, l'enveloppe doit pouvoir s'écraser à l'impact sans reprendre sa forme initiale. La force d'impact souhaitée dépend de la résistance à la déformation de l'enveloppe aux chocs, ce que l'on dénomme usuellement « résistance programmée ».

Selon une autre variante avantageuse, le projectile comprend au moins un empennage de stabilisation adapté pour se déployer depuis une position passive dans laquelle il s'étend le long du corps et une position active dans laquelle il s'étend selon une direction transversale à l'axe longitudinal (X). L'empennage peut être réalisé en un matériau flexible qui vient se rabattre dans un logement défini par la forme extérieure du corps et qui ne gêne pas la mise en place du projectile dans le canon d'un lanceur, et donc la balistique intérieure.

L'invention a également pour objet selon un autre de ses aspects un manchon pour le projectile qui vient d'être décrit, destiné à former un calibre supérieur à la plus grande section du projectile, le manchon étant constitué de deux demi-coquilles adaptées pour s'assembler entre elles et dont les formes intérieures définissent un logement d'emboîtement du projectile.

Le projectile selon l'invention peut être utilisé dans une arme à feu et ainsi être logé dans une munition comprenant un étui/cartouche/douille avec une bourre, une charge explosive et une amorce.

L'invention a ainsi également pour objet, selon encore un autre de ses aspects, une munition comprenant un projectile qui vient d'être décrit, une douille à l'intérieur de laquelle le projectile est logé.

Selon une variante avantageuse, la munition comprend un dispositif de calage formant bourre, constitué d'un disque et d'un pion de maintien faisant saillie du disque, le pion de maintien étant logé dans un trou borgne réalisé sur une portion d'extrémité du projectile.

Ainsi, une munition selon l'invention peut comprendre un manchon décrit précédemment dans lequel un projectile selon l'invention est logé, le manchon étant lui-même logé dans la douille.

Le projectile selon l'invention peut également être utilisé dans tout autre lanceur avec un autre moyen de propulsion qu'une charge explosive. En particulier, le projectile selon l'invention peut être propulsé directement par un lanceur à compression mécanique par ressort ou par un lanceur à air-comprimé de type « paint-ball ».

L'invention a également pour objet, selon un autre de ses aspects, un manchon d'adaptation pour plusieurs projectiles comme celui qui vient d'être décrit, sous la forme d'une gerbe, destiné à former un calibre supérieur. Un tel manchon d'adaptation permet de former une gerbe de projectiles selon l'invention en sortie de canon d'armes/lanceur. Un tel manchon d'adaptation est avantageusement constitué d'une mousse creusée d'un nombre d'alvéoles égal à celui des projectiles selon l'invention, la forme intérieure d'une alvéole définissant un logement d'emboîtement d'un projectile donné. A titre d'exemple avantageux, on peut un manchon avec un nombre de sept alvéoles réparties de manière uniforme sur un diamètre cylindrique de mousse. Un tel manchon peut également être logé dans une douille.

Le projectile selon l'invention peut être utilisé dans une arme à feu de calibre 37mm et supérieur et ainsi être logé dans une munition comprenant un manchon avec des alvéoles logé dans une douille avec une bourre, une charge explosive et une amorce.

L'invention a ainsi également pour objet, selon encore un autre de ses aspects, une munition comprenant un projectile qui vient d'être décrit, une douille à l'intérieur de laquelle le projectile est logé.

Ainsi, une munition selon l'invention peut comprendre un manchon avec des alvéoles décrites précédemment dans lequel les projectiles selon l'invention sont logés, les alvéoles étant elles-mêmes logées dans la douille.

Le projectile selon l'invention peut également être utilisé dans tout autre lanceur avec un autre moyen de propulsion qu'une charge explosive. En particulier, le projectile selon l'invention peut être propulsé directement par un lanceur à compression mécanique par ressort ou par un lanceur à air-comprimé de type « paint-ball ».

Le projectile et la munition selon l'invention sont avantageusement utilisés dans une application préférée comme arme moins-létale. Le projectile selon l'invention, tiré à distance peut être ainsi utilisé en local fermé et/ou extérieur pour une neutralisation d'une ou plusieurs personnes. Le projectile peut contenir par exemple, un produit de neutralisation chimique en poudre de type OC (oléorésine capsicum) ou ses dérivés, Capsaicine, CN(2-chloroacétophénone) ou CS(0- chlorobenzylidènemalononitrile) ou CR (dibenzoxazépine). Le projectile, tiré à distance permet donc une neutralisation de la (des) personne(s) sans risques de feu liés aux artifices fumigènes classiques dans un local fermé. L'enveloppe de la munition peut être constituée d'une poudre irritante compactée se désagrégeant lors de l'impact.

Dans une autre application que le contrôle des personnes, le projectile selon l'invention peut être projeté afin de percer une fenêtre ou une porte par exemple.

Autrement dit, le projectile selon l'invention peut être utilisée sur une cible vivante ou encore une cible non vivante, fixe ou mobile.

### Description détaillée

D'autres avantages et caractéristiques de l'invention ressortiront mieux à la lecture de la description détaillée de l'invention faite à titre illustratif et non limitatif en référence aux figures suivantes parmi lesquelles:
- la figure 1 est une vue en perspective d'un premier exemple de projectile selon l'invention;
- la figure 2 est une vue de côté d'un projectile selon la figure 1 ;
- la figure 2A est une vue de coupe longitudinale de la figure 2 ;
- la figure 3 est une vue schématique représentant la trajectoire avec basculement subie par un projectile selon l'invention avant son impact sur une personne à contrôler ;
- la figure 4 est une vue en perspective éclatée d'une partie d'une munition intégrant un deuxième exemple de projectile selon l'invention ;
- la figure 5 est une vue en perspective d'un troisième exemple de projectile selon l'invention;
- la figure 6 est une vue en perspective du deuxième exemple de projectile selon l'invention;
- la figure 7 est une vue en perspective du deuxième exemple de projectile selon l'invention emboîté dans une demi-coquille d'un manchon pour adapter le projectile à un calibre supérieur d'une arme/lanceur;
- la figure 8 est une vue en perspective éclatée du deuxième exemple de projectile selon l'invention et du manchon d'adaptation à un calibre supérieur d'une arme/lanceur;
- la figure 9 est une vue en perspective éclatée du manchon d'adaptation à un calibre supérieur d'une arme/lanceur et d'une douille de munition dans laquelle le manchon peut être logé;
- les figures 10 à 20 sont des vues schématiques en coupe et de côté de différentes variantes d'un projectile selon l'invention constitué d'un noyau et d'une enveloppe surmoulant le noyau et définissant la surface externe du projectile ;
- les figures 21 à 23 sont des vues schématiques de variantes de réalisation d'un projectile selon l'invention intégrant un ou plusieurs empennages de stabilisation en vol.
- la figure 24 une vue en perspective d'un manchon d'adaptation pour adapter une pluralité de projectiles, sous la forme d'une gerbe, à un calibre supérieur d'une arme/lanceur et d'une douille de munition dans laquelle le manchon est logé.

Le projectile 1 selon l'invention comprend un corps 10 de forme allongée selon un axe longitudinal X.

Selon une alternative de l'invention, le corps 10 comporte une portion centrale 11 de section circulaire à laquelle sont reliées deux portions d'extrémité 12, 13 identiques, de section générale circulaire supérieure à celle de la portion centrale et qui s'étendent vers l'extérieur.

Chacune des portions d'extrémités 12, 13 présente une excroissance 12a, 13a sous la forme d'un méplat réalisé sur une portion cylindrique.

Selon l'exemple illustré aux figures 1 à 3, la forme du projectile est symétrique inversée par rapport à un plan de symétrie passant par le centre d'inertie C.

Avec une telle forme, le projectile 1 selon l'invention subit un basculement autour du centre d'inertie C de sorte qu'il suit, en sortie de l'arme ou du lanceur, une trajectoire orthogonale à son axe longitudinal X. Ainsi, le projectile 1 selon l'invention va venir impacter une personne que l'on cherche à contrôler sur sa longueur, c'est-à-dire sur sa plus grande dimension.

On réduit ainsi les risques de blessures non souhaitées sur la personne. En outre, du fait que le calibre du projectile 1 selon l'invention est défini, comme pour les projectiles selon l'état de l'art, par la largeur des portions d'extrémités 12, 13, il est possible d'en loger un nombre important au sein d'un même chargeur sans pour autant augmenter les dimensions de l'arme/lanceur.

La longueur L d'un projectile selon l'invention peut être comprise entre 40 et 100 mm et le diamètre Ø défini par la section élargie des portions d'extrémité 12, 13 peut être comprise entre 10 et 50mm.

Le projectile 1 selon l'invention intègre un lest 14 au sein de sa portion centrale qui ne modifie pas le centre d'inertie C qui reste dans le plan de symétrie.

Le projectile 1 selon l'invention peut être intégré à une munition afin de pouvoir l'utiliser avec une arme à feu. On a représenté en figure 4 une partie d'une munition selon l'invention. Le projectile 1 est logé dans la douille 2 et calé contre une charge explosive non représentée au fond de la douille au moyen d'un dispositif de calage 3 usuellement appelé bourre. Plus précisément, comme illustré, la bourre 3 comporte un pion de maintien 30 qui vient s'emboîter dans un trou borgne central 15a réalisé sur une portion d'extrémité 12 du projectile 1. Comme usuellement, une fois tiré, à la sortie du canon d'une arme à feu, le projectile 1 se désolidarise de la douille 2 et de la bourre 3.

Si dans l'exemple illustré aux figures 1 à 3, l'excroissance 12a, 13a est réalisée sur chaque portion d'extrémité sous la forme d'un méplat, on peut aussi prévoir une excroissance sous la forme d'une lèvre faisant saillie vers l'extérieur du corps 10 (figures 5 et 6).

Le projectile 1 selon l'invention peut avoir une forme générale de diabolo avec une portion centrale 11 réduite et des portions d'extrémité 12, 13 en forme de tronc de cône (figure 5).

Pour adapter un projectile 1 selon l'invention à un calibre supérieur d'arme ou de lanceur sans sur-dimensionner le projectile, on peut utiliser avantageusement un manchon 4 d'adaptation de calibre. Un tel manchon 4 est constitué de deux demi-coquilles 40, 41 qui peuvent être assemblées entre elles par encliquetage au moyen de languettes 42, 43 (figures 7 et 8).

Le manchon 4 peut lui-même être logé dans une douille 2 de munition (figure 9). Comme usuellement, une fois tiré, à la sortie du canon d'une arme à feu, le projectile 1 se désolidarise de la douille 2, de la bourre 3 et du manchon 4 dont les deux demi-coquilles 40, 41 se séparent et libèrent le projectile 1.

Le projectile 1 selon l'invention peut être constitué d'un noyau rigide 16, typiquement en métal ou plastique, revêtu d'une enveloppe surmoulée 17 en matériau adapté pour absorber l'énergie à l'impact sur une cible. Le noyau peut être en métal, exemple plomb ou en matières plastiques rigides chargées et densifiées et l'enveloppe peut être une mousse d'aluminium ou en plastique alvéolaire recouverte ou non d'une pellicule. L'enveloppe doit s'écraser à l'impact sans reprendre sa forme initiale. La force d'impact souhaitée dépend de la résistance de l'enveloppe aux chocs, on parle de résistance programmée.

Différentes formes de noyau 16 peuvent être prévues, telles qu'une forme à section circulaire (figure 10), en losange (figure 11), en carré (figure 12), en rectangle (figure 13), à section circulaire avec ailes 16a, 16b (figure 14), en forme hémicylindrique (figure 15).

La surface externe du corps 10 du projectile 1 peut avoir différentes formes, telles qu'une forme symétrique par rapport à un plan de symétrie (figure 16) ou symétrique inversée (figure 17).

Selon une autre alternative de l'invention, le corps 10 comporte une portion centrale 11 de section circulaire à laquelle sont reliées deux portions d'extrémité 12, 13 identiques, de section générale circulaire égale à celle de la portion centrale et qui s'étendent vers l'extérieur, chacune des portions d'extrémités 12, 13 présentant alors une excroissance 12a, 13a s'étendant vers l'extérieur selon l'axe longitudinal (figures 18, 19).

La forme générale du projectile 1 peut être un diabolo (figure 20) avec la portion centrale 11 de section circulaire et deux portions d'extrémité 12, 13 en forme de tronc de cône s'élargissant vers l'extérieur. Une forme de diabolo est avantageuse car elle de gagner du poids en enlevant de la matière par rapport au cylindre, afin d'augmenter l'aérodynamisme du projectile et former un arc de cercle lors du contact par impact. Cela permet notamment d'éviter de percuter un oeil d'une personne qui est bombé.

Le projectile 1 selon l'invention peut comprendre un empennage de stabilisation 18 (figures 21 et 22) ou deux empennages 18, 19 de stabilisation (figure 23) adaptés chacun pour se déployer depuis une position passive dans laquelle il s'étend le long du corps et une position active dans laquelle il s'étend selon une direction transversale à l'axe longitudinal (X). Ainsi, dans la variante représentée à deux empennages 18, 19, ceux-ci sont rabattus dans leur position passive le long du corps 10 du projectile 1 avant leur lancement de l'arme/lanceur (figure 21), puis ils se déploient automatiquement dans leur position active à la sortie de l'arme/lanceur pour stabiliser le projectile 1 selon sa trajectoire symbolisée par des flèches, qui est orthogonale à son axe longitudinal.

On a représenté en figure 24, une vue d'un manchon d'adaptation 5 pour tirer une pluralité de projectiles 1 sous la forme d'une gerbe par une arme/lanceur, le manchon 5 dans lequel sont logés par emboitement les projectiles 1 étant logé dans une douille 2 de munition. Le manchon 5 représenté est constitué par une mousse en polyuréthane creusée avec des alvéoles 50 dans chacune desquelles est logé par emboitement un projectile 1. Plus exactement, dans l'exemple illustré en figure 24, la mousse 5 comprend un nombre de sept alvéoles 50 identiques réparties uniformément sur le diamètre cylindrique et logeant sept projectiles 1 identiques comme celui représenté en figure 6.

D'autres variantes et améliorations peuvent être envisagées sans pour autant sortir du cadre de l'invention.

## Revendications

1. Projectile (1) pour lanceur de défense, comprenant un corps (10) de forme allongée selon un axe central longitudinal (X), dont la surface externe est en matériau(x) déformable(s) adapté(s) pour absorber l'énergie d'un impact sur une cible, le corps comportant une portion centrale (11) et deux portions d'extrémité (12, 13) s'étendant chacune vers l'extérieur à partir de ladite portion centrale et reliées chacune à la portion centrale, chacune des portions d'extrémité ayant une ou plusieurs sections transversales supérieure(s) à celle de la portion centrale, les portions d'extrémité (12, 13) étant adaptées pour créer un bras de levier pour la pression aérodynamique lors de la balistique extérieure du projectile afin de le faire basculer autour de son centre d'inertie (C), de sorte qu'il suit, en sortie du lanceur, une trajectoire orthogonale à son axe longitudinal (X)

2. Projectile (1) selon la revendication 1, chaque portion d'extrémité présentant une excroissance (12a, 13a) s'étendant vers l'extérieur selon l'axe longitudinal.

3. Projectile (1), pour lanceur de défense, comprenant un corps (10) de forme allongée selon un axe central longitudinal (X), dont la surface externe est en matériau(x) déformable(s) adapté(s) pour absorber l'énergie d'un impact sur une cible, le corps comportant une portion centrale (11) et deux portions d'extrémité (12, 13) s'étendant chacune vers l'extérieur à partir de ladite portion centrale et reliées chacune à la portion centrale, chacune des portions d'extrémité ayant une section transversale égale à celle de la portion centrale, chaque portion d'extrémité présentant une excroissance (12a, 13a) s'étendant vers l'extérieur selon l'axe longitudinal, les excroissances (12a, 13a) étant adaptées pour créer un bras de levier pour la pression aérodynamique lors de la balistique extérieure du projectile afin de le faire basculer autour de son centre d'inertie (C), de sorte qu'il suit, en sortie du lanceur, une trajectoire orthogonale à son axe longitudinal (X).

4. Projectile (1) selon l'une des revendications précédentes, les sections transversales des portions centrales et d'extrémités étant des sections circulaires.

5. Projectile (1) selon l'une des revendications précédentes, comprenant un lest (14) agencé dans la portion centrale du corps.

6. Projectile (1) selon l'une des revendications précédentes, comprenant, sur au moins une de ses portions d'extrémité, un trou borgne (15a) s'étendant vers la portion centrale et adapté pour loger un pion de maintien (30) d'un dispositif de calage (3) formant bourre d'une munition.

7. Projectile (1) selon l'une des revendications précédentes, le corps est constitué d'un noyau (16) en matériau rigide et d'une enveloppe (17) en matériau(x) déformable(s) adapté(s) pour absorber l'énergie d'un impact sur une cible, l'enveloppe surmoulant le noyau (16).

8. Projectile (1) selon l'une des revendications précédentes, comprenant au moins un empennage (18, 19) de stabilisation adapté pour se déployer depuis une position passive dans laquelle il s'étend le long du corps et une position active dans laquelle il s'étend selon une direction transversale à l'axe longitudinal (X).

9. Manchon (5) pour une pluralité de projectiles (1) selon l'une des revendications 1 à 8, destiné à former un calibre supérieur, constitué d'une mousse creusée avec des alvéoles (50), chacune des alvéoles présentant des formes intérieures définissant un logement d'emboîtement d'un projectile.

10. Munition comprenant un projectile (1) selon l'une quelconque des revendications 1 à 8, et une douille (2) à l'intérieur de laquelle le projectile est logé.

11. Munition selon la revendication 10, comprenant un dispositif de calage (3) formant bourre, constitué d'un disque et d'un pion de maintien (30) faisant saillie du disque, le pion de maintien (30) étant logé dans un trou borgne (15a) réalisé sur une portion d'extrémité du projectile.

## Patentansprüche

1. Geschoss (1) für eine Abschussvorrichtung zur Verteidigung, welches einen Körper (10) mit einer entlang einer Mittellängsachse (X) lang gestreckten Form umfasst, dessen Außenfläche aus verformbarem (verformbaren) Material(ien) besteht, das (die) dafür ausgelegt ist (sind), die Energie eines Aufpralls auf ein Ziel zu absorbieren, wobei der Körper einen mittleren Abschnitt (11) und zwei Endabschnitte (12, 13), die sich jeweils vom mittleren Abschnitt aus nach außen erstrecken und jeweils mit dem mittleren Abschnitt verbunden sind, aufweist, wobei jeder der Endabschnitte einen oder mehrere Querschnitte aufweist, die größer als derjenige des mittleren Abschnitts sind, wobei die Endabschnitte (12, 13) dafür ausgelegt sind, einen Hebelarm für den aerodynamischen Druck bei der äußeren Ballistik des Geschosses zu erzeugen, um zu bewirken, dass es um sein Trägheitszentrum (C) schwenkt, und zwar derart, dass es nach dem Austritt aus der Abschussvorrichtung einer Trajektorie folgt, die zu seiner Längsachse (X) orthogonal ist.

2. Geschoss (1) nach Anspruch 1, wobei jeder Endabschnitt einen Vorsprung (12a, 13a) aufweist, der sich entlang der Längsachse nach außen erstreckt.

3. Geschoss (1) für eine Abschussvorrichtung zur Verteidigung, welches einen Körper (10) mit einer entlang einer Mittellängsachse (X) lang gestreckten Form umfasst, dessen Außenfläche aus verformbarem (verformbaren) Material(ien) besteht, das (die) dafür ausgelegt ist (sind), die Energie eines Aufpralls auf ein Ziel zu absorbieren, wobei der Körper einen mittleren Abschnitt (11) und zwei Endabschnitte (12, 13), die sich jeweils vom mittleren Abschnitt aus nach außen erstrecken und jeweils mit dem mittleren Abschnitt verbunden sind, aufweist, wobei jeder der Endabschnitte einen Querschnitt aufweist, der gleich demjenigen des mittleren Abschnitts ist, wobei jeder Endabschnitt einen Vorsprung (12a, 13a) aufweist, der sich entlang der Längsachse nach außen erstreckt, wobei die Vorsprünge (12a, 13a) dafür ausgelegt sind, einen Hebelarm für den aerodynamischen Druck bei der äußeren Ballistik des Geschosses zu erzeugen, um zu bewirken, dass es um sein Trägheitszentrum (C) schwenkt, und zwar derart, dass es nach dem Austritt aus der Abschussvorrichtung einer Trajektorie folgt, die zu seiner Längsachse (X) orthogonal ist.

4. Geschoss (1) nach einem der vorhergehenden Ansprüche, wobei die Querschnitte der mittleren Abschnitte und Endabschnitte kreisförmige Querschnitte sind.

5. Geschoss (1) nach einem der vorhergehenden Ansprüche, welches eine Ballastmasse (14) umfasst, die im mittleren Abschnitt des Körpers angeordnet ist.

6. Geschoss (1) nach einem der vorhergehenden Ansprüche, welches an wenigstens einem seiner Endabschnitte ein Sackloch (15a) umfasst, das sich zum mittleren Abschnitt hin erstreckt und dafür ausgelegt ist, einen Haltezapfen (30) einer eine Vorladung bildenden Verkeilungsvorrichtung (3) einer Munition aufzunehmen.

7. Geschoss (1) nach einem der vorhergehenden Ansprüche, wobei der Körper aus einem Kern (16) aus starrem Material und aus einer Hülle (17) aus verformbarem (verformbaren) Material(ien), das (die) dafür ausgelegt ist (sind), die Energie eines Aufpralls auf ein Ziel zu absorbieren, besteht, wobei der Kern (16) von der Hülle überformt ist.

8. Geschoss (1) nach einem der vorhergehenden Ansprüche, welches wenigstens ein Stabilisierungsleitwerk (18, 19) umfasst, das dafür ausgelegt ist, sich aus einer passiven Position, in welcher es sich entlang des Körpers erstreckt, in eine aktive Position zu entfalten, in welcher es sich entlang einer Richtung quer zur Längsachse (X) erstreckt.

9. Hülse (5) für mehrere Geschosse (1) nach einem der Ansprüche 1 bis 8, welche dazu bestimmt ist, ein größeres Kaliber zu bilden, das aus einem Schaumstoff besteht, der mit Löchern (50) versehen ist, wobei jedes der Löcher innere Formen aufweist, die eine Aufnahme zum Einstecken eines Geschosses definieren.

10. Munition, welche ein Geschoss (1) nach einem der Ansprüche 1 bis 8 und eine Hülse (2), in deren Innerem das Geschoss aufgenommen ist, umfasst.

11. Munition nach Anspruch 10, welche eine eine Vorladung bildende Verkeilungsvorrichtung (3) umfasst, die aus einer Scheibe und aus einem von der Scheibe vorstehenden Haltezapfen (30) besteht, wobei der Haltezapfen (30) in einem Sackloch (15a) aufgenommen ist, das an einem Endabschnitt des Geschosses ausgebildet ist.

## Claims

1. Projectile (1) for defence launcher, comprising a body (10) of elongate shape along a longitudinal central axis (X), the external surface of which is made of deformable material(s) designed to absorb the energy of an impact on a target, the body comprising a central portion (11) and two end portions (12, 13) each extending outwards from the said central portion and each connected to the central portion, each of the end portions having one or more cross sections greater than that of the central portion, the end portions (12, 13) being designed to create a lever arm for the aerodynamic pressure during the external ballistics of the projectile so as to cause it to pivot about its centre of inertia (C), so that, on leaving the launcher, it follows a path orthogonal to its longitudinal axis (X).

2. Projectile (1) according to Claim 1, each end portion having a protrusion (12a, 13a) extending outwards along the longitudinal axis.

3. Projectile (1) for defence launcher, comprising a body (10) of elongate shape along a longitudinal central axis (X), the external surface of which is made of deformable material(s) designed to absorb the energy of an impact on a target, the body comprising a central portion (11) and two end portions (12, 13) each extending outwards from the said central portion and each connected to the central portion, each of the end portions having a cross section equal to that of the central portion, each end portion having a protrusion (12a, 13a) extending outwards along the longitudinal axis, the projections (12a, 13a) being designed to create a lever arm for the aerodynamic pressure during the external ballistics of the projectile so as to cause it to pivot about its centre of inertia (C), so that, on leaving the launcher, it follows a path orthogonal to its longitudinal axis (X).

4. Projectile (1) according to one of the preceding claims, the cross sections of the central and end portions being circular cross sections.

5. Projectile (1) according to one of the preceding claims, comprising a ballast weight (14) arranged in the central portion of the body.

6. Projectile (1) according to one of the preceding claims, comprising, on at least one of its end portions, a blind hole (15a) extending towards the central portion and designed to house a retaining pin (30) of a packing device (3) that forms the wad of a munition.

7. Projectile (1) according to one of the preceding claims, the body consisting of a core (16) made of rigid material and of an envelope (17) of deformable material(s) designed to absorb the energy of an impact on a target, the envelope being over moulded on the core (16).

8. Projectile (1) according to one of the preceding claims, comprising at least one stabilizing fin assembly (18, 19) designed to deploy from a passive position in which it extends along the body and an active position in which it extends in a direction transverse to the longitudinal axis (X).

9. Sleeve (5) for a plurality of projectiles (1) according to one of Claims 1 to 8, and intended to form a higher calibre, made of a foam comprising hollow cavities (50), each of the cavities having interior shapes that define a housing into which a projectile will fit.

10. Munition comprising a projectile (1) according to any one of Claims 1 to 8, and a shell case (2) inside which the projectile is housed.

11. Munition according to Claim 10 comprising a packing device (3) forming a wad, consisting of a disc and of a retaining pin (30) projecting from the disc, the retaining pin (30) being housed in a blind hole (15a) made on an end portion of the projectile.
